# EUROPÄISCHE PATENTANMELDUNG

(11) **EP 0 153 920 A1**
(43) Veröffentlichungstag der Anmeldung: **04.09.1985**
(21) Anmeldenummer: 85890042.6
(22) Anmeldetag: 15.02.1985
(51) Int. Cl.: F02M 55/00, F02M 59/44

(54) **Kraftstoffeinspritzpumpe für Brennkraftmaschinen**

(30) Priorität: 15.02.1984 AT 492/84
(71) Anmelder: Friedmann & Maier Aktiengesellschaft, A-5400 Hallein bei Salzburg (AT)
(72) Erfinder: Hlousek, Jaroslaw, Dipl.-Ing., A-5440 Golling (AT)
(74) Vertreter: Haffner, Thomas M., Dr.

(57) **Zusammenfassung**

Eine Kraftstoffeinspritzpumpe für Brennkraftmaschinen weist eine einen Pumpenkolben aufnehmende Zylinderbüchse (2) mit mindestens einer vom Pumpenkolben gesteuerten Rückströmöffnung (5) auf, in deren Bereich die Zylinderbüchse (2) von einem geschlitzten, federnd an ihr anliegenden Prallschutzring (3) umgeben ist. Die Schlitzränder (9) des Prallschutzringes (3) liegen in Umfangsrichtung in Abstand voneinander und zwischen diesen Schlitzrändern (9) und der Zylinderbüchse (2) sind Durchflutungsöffnungen (11) gebildet, welche eine Verbindung zwischen einem vom Prallschutzring (3) begrenzten, die Mündung der Rückströmöffnung (5) umgebenden Ringraum (4) und einen außerhalb des Prallschutzringes (3) befindlichen Rückströmraum (12) bilden.

## Beschreibung

Die Erfindung bezieht sich auf eine Kraftstoffeinspritzpumpe für Brennkraftmaschinen mit einer einen Pumpenkolben aufnehmenden Zylinderbüchse, die mindestens eine vom Pumpenkolben gesteuerte Rückströmöffnung aufweist und im Bereich der Rückströmöffnung von einem Prallschutzring umgeben ist, der quer zu seiner Umfangsrichtung geschlitzt ist, nach innen federnd an der Zylinderbüchse anliegt und mit einem ungefähr zylindrischen Wandteil einen Ringraum umschließt, welcher über wenigstens eine Durchflutungsöffnung mit einem Rückströmraum verbunden ist.

Eine solche Kraftstoffeinspritzpumpe ist beispielsweise aus der AT-PS 303 456, der DE-OS 24 42 010 oder der DE-OS 31 36 749 bekannt.

Der Kraftstoff wird durch den Pumpenkolben hoch komprimiert, wobei beispielsweise Drücke von mehreren hundert bar in Betracht kommen. Der Kraftstoff strömt am Ende des Förderhubes aus der Rückströmöffnung unter diesem hohen Druck aus und der Prallschutzring dient dazu, um Beschädigungen des Pumpengehäuses durch den austretenden Kraftstoffstrahl zu verhindern. Der Prallschutzring besteht zwar meist aus gehärtetem Stahl, jedoch besteht auch in diesem Falle die Gefahr, daß der Prallschutzring durch den auftreffenden Strahl geschädigt wird.

Aufgabe der Erfindung ist es, den Prallschutzring so auszubilden, daß er den Beanspruchungen besser standhält.

Die Erfindung besteht hiebei im wesentlichen darin, daß die Schlitzränder in Abstand voneinander liegen und die Durchflutungsöffnungen zwischen den Schlitzrändern und der Zylinderbüchse ausgebildet sind. Bei den bekannten Prallschutzringen sind die Durchflutungsöffnungen von Durchbrechungen des Prallschutzringes gebildet. Solche Durchbrechungen schwächen aber den Prallschutzring und sind daher bei der erfindungsgemäßen Ausbildung des Prallschutzringes vermieden. Solche Durchbrechungen würden, insbesondere bei einem geschlitzten und federnd ausgebildeten Prallschutzring, Sollbruchstellen desselben darstellen. Zwischen dem Prallschutzring und der Zylinderbüchse besteht ein Ringraum und der Abstand zwischen der Schlitzkante des Prallschutzringes und der Zylinderbüchse genügt vollständig zur Ausbildung einer Durchflutungsöffnung. Gemäß der Erfindung verläuft der Schlitz zweckmäßig parallel zur Achse der Zylinderbüchse. Die achsparallelen Schlitzränder sind zur Bildung von Durchflutungsöffnungen günstig. Bei Ausbildung der Zylinderbüchse mit zwei diametral gegenüberliegenden Rückströmöffnungen sind gemäß der Erfindung diese Rückströmöffnungen vorzugsweise gegen die schlitznahen Bereiche des Prallschutzringes gerichtet und zweckmäßig symmetrisch zum Schlitz angeordnet. Dies ist vorteilhaft, weil in den schlitznahen Bereichen die Federung des Ringes sich am günstigsten auswirkt. Der geschlitzte Prallschutzring wird auf diese Weise symmetrisch belastet.

Gemäß der Erfindung ist zweckmäßig die Sicherung gegen Verdrehung des Prallschutzringes von ein oder zwei in die Zylinderbüchse eingesetzten und den Schlitz durchsetzenden Bolzen gebildet.

In der Zeichnung ist die Erfindung an Hand eines Ausführungsbeispieles schematisch erläutert. Fig. 1 zeigt einen Querschnitt durch die Einspritzpumpe nach Linie I-I der Fig. 2 und Fig. 2 stellt einen Querschnitt durch die Einspritzpumpe nach Linie II-II der Fig. 1 dar.

1 ist das Gehäuse der Einspritzpumpe und 2 die Zylinderbüchse. 3 ist der Prallschutzring, der einen die Zylinderbüchse 2 umgebenden Ringraum 4 begrenzt. In diesen Ringraum 4 münden diametral gegenüberliegende Rückströmöffnungen 5 in der Zylinderbüchse 2. Der Kolben 6 weist schräge Steuerkanten 7 auf. Sobald diese Steuerkanten 7 die Rückströmöffnungen 5 überschleifen, ist der Einspritzhub des Kolbens 6 beendet und der Kraftstoff strömt unter hohem Druck durch die Rückströmöffnungen 5 aus, wobei der Kraftstoffstrahl auf den Prallschutzring 3 auftrifft.

Der Prallschutzring 3 weist einen Schlitz 8 auf, dessen Schlitzränder mit 9 bezeichnet sind. Durch zwei in die Zylinderbüchse 2 eingesetzte und den Schlitz 8 durchsetzende Bolzen 10 ist der Prallschutzring gegen Verdrehung gesichert. Zwischen den Schlitzrändern 9 und der Zylinderbüchse 2 bestehen Durchflutungsöffnungen 11, durch welche der Brennstoff aus dem Ringraum 4 in den Ansaug- und Rückströmraum 12 gelangt. Der Prallschutzring 3 liegt unter Vorspannung nach innen an Kegelflächen 13 und 14 der Zylinderbüchse 2 an, wodurch er einerseits in radialer Richtung und anderseits auch in axialer Richtung abgestützt ist. Zwischen dem Einspritzpumpengehäuse 1 und dem federnd an der Kolbenbüchse anliegenden Prallschutzring 3 besteht ein Spiel, welches durch den Abstand 15 angedeutet ist, so daß der geschlitzte Prallschutzring 3 nach außen federn kann. Die Schlitzkanten 9 liegen hiebei symmetrisch zu den beiden Rückströmöffnungen 5.

## Patentansprüche

1. Kraftstoffeinspritzpumpe für Brennkraftmaschinen mit einer einen Pumpenkolben (6) aufnehmenden Zylinderbüchse (2), die mindestens eine vom Pumpenkolben (6) gesteuerte Rückströmöffnung (5) aufweist und im Bereich der Rückströmöffnung (5) von einem Prallschutzring (3) umgeben ist, der quer zu seiner Umfangsrichtung geschlitzt ist, nach innen federnd an der Zylinderbüchse (2) anliegt und mit einem ungefähr zylindrischen Wandteil einen Ringraum (4) umschließt, welcher über wenigstens eine Durchflutungsöffnung (11) mit einem Rückströmraum (12) verbunden ist, dadurch gekennzeichnet, daß die Schlitzränder (9) in Abstand voneinander liegen und die Durchflutungsöffnungen (11) zwischen den Schlitzrändern (9) und der Zylinderbüchse (2) ausgebildet sind.

2. Kraftstoffeinspritzpumpe nach Anspruch 1, dadurch gekennzeichnet, daß bei Ausbildung der Zylinderbüchse (2) mit zwei diametral gegenüberliegenden Rückströmöffnungen (5) die Rückströmöffnungen gegen die schlitznahen Bereiche des Prallschutzringes (3) gerichtet sind, vorzugsweise symmetrisch zum Schlitz (8) angeordnet sind.

3. Kraftstoffeinspritzpumpe nach Anspruch 1 oder 2, dadurch gekennzeichnet, daß zur Sicherung gegen Verdrehung des Prallschutzringes (3) ein oder zwei in die Zylinderbüchse (2) eingesetzte(r) und den Schlitz (8) durchsetzende(r) Bolzen (10) vorgesehen ist (sind).
